# EUROPÄISCHE PATENTSCHRIFT

(11) **EP 0 119 538 B1**
(45) Veröffentlichungstag und Bekanntmachung des Hinweises auf die Patenterteilung: **23.03.1988**
(21) Anmeldenummer: 84102353.4
(22) Anmeldetag: 05.03.1984
(51) Int. Cl.: B41F 35/00

(54) **Rakel für eine Walzenwaschvorrichtung**
Scraper for a cylinder cleaning device
Racle pour dispositif de nettoyage d'un cylindre

(30) Priorität: 17.03.1983 DE 3309557
(43) Veröffentlichungstag der Anmeldung: 26.09.1984
(73) Patentinhaber: M.A.N.-ROLAND Druckmaschinen Aktiengesellschaft, 63012 Offenbach (DE)
(72) Erfinder: Theilacker, Klaus, D-8904 Friedberg (DE)

(56) Entgegenhaltungen:
- DE-C- 800 570
- FR-A- 2 074 447
- GB-A- 2 047 167
- US-A- 3 871 049

## Beschreibung

Die Erfindung betrifft eine Rakel für eine Walzenwaschvorrichtung einer Druckmaschine.

Eine derartige Rakel ist aus der US-PS 2 199 469 bekannt. Sie besteht aus einem Rakelmesser, das an einem schwenkbaren Träger angeschraubt ist und durch Schwenkung des Trägers gegen eine Walze des zu waschenden Walzenstockes der Druckmaschine angestellt werden kann. Bei einer derartigen Anordnung besteht die Gefahr, daß das Rakelmesser, bedingt sowohl durch Spannungen beim Anschrauben als auch durch Verwindungen des Messerträgers, nicht über die volle Breite mit gleichmäßigem Druck an die abzurakelnde Walze angestellt werden kann. Dabei besteht zum einen der Nachteil_{"d}aß die Walze nicht völlig sauber abgerakelt wird. Zum anderen besteht jedoch auch die Gefahr, daß die unter höherem Druck angestellten Teile der Rakel von der Walze partiell abgeschliffen werden. Darüber hinaus ist eine derartige Rakeleinrichtung aus mehreren Teilen zusammengesetzt. Bei umsteuerbaren Maschinen und bei platzbedingter Anordnung mit gegenläufiger Rakelwirkung besteht zudem die Gefahr, daß die Walze bei ungleicher Anstellung die Rakelkante mitnimmt und die Rakel damit umkippt.

Der Erfindung liegt die Aufgabe zugrunde, eine sehr einfach aufgebaute Rakel der eingangs genannten Gattung zu schaffen, die über die ganze Breite der abzurakelnden Walze mit gleichmäßiger Andruckkraft an dieser anliegt.

Diese Aufgabe wird durch Anwendung der im Kennzeichen des Anspruches 1 angegebenen Maßnahmen gelöst.

Eine andere Waschvorrichtung ist aus der GB-A-2 047 167 bekannt, bei der ein gesondertes Reinigungsband durch einen mit Druckluft beaufschlagbaren Schlauch gegen den zu reinigenden Zylinder der Druckmaschine andrückbar ist. Durch die Verwendung des Reinigungsbandes ist diese Vorrichtung relativ kompliziert.

Mit Druckluft beaufschlagbare Schlauchrakel sind zwar an sich aus der FR-A-2 074 447 bekannt, diese dienen aber ausschließlich als Auftragsrakel bei Siebdruckschablonen oder Rotationsdruckmaschinen zum Auftragen von Farbe.

Weitere Merkmale und Vorteile der Erfindung ergeben sich aus den Unteransprüchen und der nachfolgenden Beschreibung zweier Ausführungsbeispiele anhand der Zeichnung. Auf dieser zeigt :
Fig. 1 ein erstes Ausführungsbeispiel einer erfindungsgemäßen Rakel und
Fig. 2 ein zweites Ausführungsbeispiel jeweils in einer Schnittdarstellung.

Die Rakel nach Fig. 1 umfaßt einen Profilschlauch 1, der mit Druckluft beaufschlagbar bzw. druckentlastbar ist. Der Profilschlauch 1 ist auf der einer abzurakelnden Walze 2 zugewandten Seite mit einem parallel zur Achse der Walze 2 verlaufenden Rakelsteg 3 versehen. Dieser Rakelsteg kann wie beim Ausführungsbeispiel einstückig mit dem Profilschlauch 1 hergestellt sein. Es besteht jedoch auch die Möglichkeit, den Rakelsteg 3 aus einem härteren Material herzustellen und dann mit dem Profilschlauch 1 fest zu verbinden, beispielsweise durch Verkleben. Auch können zwei oder mehr Rakelstege vorgesehen werden.

Die der Walze 2 abgewandte Seite des Profilschlauches ist mit einer Fußleiste 4 versehen. Diese Fußleiste 4 greift zur Festlegung des Profilschlauches 1 in eine etwa T-förmige Führung eines starren Trägers 5 ein, der in nicht näher dargestellter Weise an den Seitenwänden, an denen auch die Achse der Walze 2 gelagert ist, befestigt ist.

Der Profilschlauch 1 ist so ausgebildet, daß er in der druckentlasteten Stellung die gestrichelt dargestellte Lage einnimmt. Durch Druckbeaufschlagung wölbt sich der Pröfilschlauch 1 in die mit ausgezogenen Linien dargestellte Lage auf, so daß der Rakelsteg 3 zur Anlage an der Walze 2 kommt. Da die Andruckkraft, mit der der Rakelsteg gegen die Walze 2 gedrückt wird, über die ganze Länge der Walze 2 konstant ist, liegt der Rakelsteg 3 gleichmäßig an dieser Walze an, so daß diese völlig gleichmäßig sauber abgerakelt wird. Da zum An- und Abstellen des Rakelsteges keine Schwenkbewegungen notwendig sind, ergibt sich durch Entfall von Schwenklagern ein sehr einfacher, platzsparender Aufbau.

Beim Ausführungsbeispiel gemäß Fig. 2 findet ein Profilschlauch 6 Verwendung, der in einen starren Träger 7 U-förmigen Querschnittes eingesetzt ist. Dabei ist die der abzurakelnden Walze 8 abgewandte Fläche 9 des Profilschlauches durch Verkleben mit dem Träger 7 fest verbunden. Das Innere des Profilschlauches 6 ist wiederum mit Druckluft beaufschlagbar bzw. druckentlastbar. In der mit ausgezogenen Linien dargestellten druckentlasteten Stellung verläuft die der abzurakelnden Walze 8 zugewandte Fläche 10 des Profilschlauches 6 einwärts gekrümmt, so daß in dieser Stellung keine Berührung zwischen der Fläche 10 und der Walze 8 erfolgt. Durch Druckluftbeaufschlagung des Inneren des Profilschlauches 6 wird die Fläche, wie gestrichelt dargestellt, nach außen durchgebogen und kommt dabei zur Anlage an der Walze 8. Auch hier liegt der Profilschlauch über die ganze Länge der Walze 8 mit gleichmäßigem Andruck an.

## Patentansprüche

1. Rakel für eine Waschvorrichtung einer Druckmaschine, dadurch gekennzeichnet, daß parallel zur abzurakelnden Walze (2, 8) ein Profilschlauch (1, 6) angeordnet ist, dessen Querschnittsprofil durch eine Druckluftbeaufschlagung veränderbar ist, und die der Walze (2, 8) abgewandte Fläche des Profilschlauches (1, 6) an einem starren Träger (5, 7) befestigt ist, während die vom Träger abgewandte Fläche des Profilschlauches (1, 6) durch die Druckluftbeaufschlagung an die Walze andrückbar ist.

2. Rakel nach Anspruch 1, dadurch gekennzeichnet, daß die dem Träger (5) abgewandte Fläche mindestens einen parallel zur Achse der Walze (2) verlaufenden Rakelsteg (3) trägt.

3. Rakel nach Anspruch 2, dadurch gekennzeichnet, daß der Rakelsteg (3) einstückig mit dem Profilschlauch (1) hergestellt ist.

4. Rakel nach Anspruch 2, dadurch gekennzeichnet, daß der Rakelsteg (3) und der Profilschlauch (1) aus unterschiedlichen Werkstoffen hergestellt und miteinander, beispielsweise durch Verkleben, fest verbunden sind.

## Claims

1. Scraper for a cleaning device for a printing machine, characterised in that parallel to the roller (2, 8) to be scraped there is arranged a shaped tube (1, 6) whose cross-sectional profile can be varied by applying compressed air, and the surface of the shaped tube (1, 6) remote from the roller (2, 8) is secured to a rigid carrier (5, 7), whilst the surface of the shaped tube (1, 6) remote from the carrier can be pressed against the roller by the application of compressed air.

2. Scraper according to claim 1, characterised in that the surface remote from the carrier (5) carries at least one scraper ridge (3) extending parallel to the axis of the roller (2).

3. Scraper according to claim 2, characterised in that the scraper ridge is formed integrally with the shaped tube (1).

4. Scraper according to claim 2, characterised in that the scraper ridge (3) and the shaped tube (1) are made of different materials and are joined firmly together, for example by gluing.

## Revendications

1. Racle pour dispositif de lavage d'une machine à imprimer, caractérisée en ce que, parallèlement au cylindre (2, 8) qu'il s'agit de racler, est disposé un tuyau profilé (1, 6) dont le profil de section peut être modifié par gonflage à l'air comprimé et la surface du tuyau profilé (1, 6) qui est la plus éloignée du cylindre (2, 8) est fixée à un support rigide (5, 7) tandis que la surface du tuyau profilé (1, 6) qui est la plus étoignée du support peut être pressée contre le cylindre par gonflage à l'air comprimé.

2. Racle selon la revendication 1, caractérisée en ce que la surface qui est la plus éloignée du support (5) porte au moins une nervure de raclage qui s'étend parallèlement à l'axe du cylindre (2).

3. Racle selon la revendication 2, caractérisée en ce que la nervure de raclage (3) est d'une seule pièce avec le tuyau profilé (1).

4. Racle selon la revendication 2, caractérisée en ce que la nervure de raclage (3) et le tuyau profilé (1) sont fabriqués en des matières différentes et sont réunis rigidement entre eux, par exemple par collage.
